# EUROPÄISCHE PATENTSCHRIFT

(11) **EP 0 726 794 B1**
(45) Veröffentlichungstag und Bekanntmachung des Hinweises auf die Patenterteilung: **29.12.1997**
(21) Anmeldenummer: 95900665.1
(22) Anmeldetag: 28.10.1994
(51) Int. Cl.: A63B 21/062

(54) **TRAININGSGERÄT**
TRAINING APPARATUS
APPAREIL D'ENTRAINEMENT PHYSIQUE

(30) Priorität: 04.11.1993 DE 9316910 U
(43) Veröffentlichungstag der Anmeldung: 21.08.1996
(73) Patentinhaber: Presl, Rudolf, 01731 Kreischa (DE)
(72) Erfinder: BRENKE, Horst, D-01731 Kreischa (DE)
(74) Vertreter: von Samson-Himmelstjerna, Friedrich R., Dipl.-Phys.
(86) Internationale Anmeldenummer: EP9403549
(87) Internationale Veröffentlichungsnummer: WO9512435

(56) Entgegenhaltungen:
- DE-A- 3 500 434
- GB-A- 2 249 733
- US-A- 3 810 614
- US-A- 4 634 118
- US-A- 4 907 798

## Beschreibung

### Technisches Gebiet

Die vorliegende Erfindung betrifft ein Trainingsgerät, insbesondere zur Stärkung der Rückenmuskulatur, mit einer stufenbrettartigen Liege- und Sitzvorrichtung und einer gewichteführenden Zugvorrichtung, siehe z.B. DE-A-3500434.

### Stand der Technik

Stufenbretter für das Krafttraining sind bekannt. Im Vergleich zu den zuvor benutzten horizontalen Anreißbrettern, die zu einer starken Hyperlordosierung beim Trainieren mit hohen Lasten bzw. hohen Wiederholungszahlen im Kraftausdauerbereich führten, kann dies mit der Verwendung von Stufenbrettern vermieden werden. Untersuchungen haben gezeigt, daß sich das Stufenbrett als Trainingsgerät gut zum Stärken der Arm- und Schultergürtelmuskulatur unter weitgehender Entlastung der Wirbelsäule verwenden läßt. Gleichzeitig kann neben der dynamischen Belastung der oberen Extremitäten auch eine starke isometrische Anspannung der Rückenmuskulatur nachgewiesen werden. Folglich läßt sich auf den bekannten Stufenbrettern die Rückenmuskulatur unter weitgehender Schonung der Lenden- und Brustwirbelsäule beüben.

Gewichtführende Zugvorrichtungen sind bekannt und werden für alle Arten von Krafttraining verwandt. Nachteilig an dem Stand der Technik ist jedoch, daß die stufenbrettartige Liege- und Sitzvorrichtung sowie die gewichtführende Zugvorrichtung jeweils nur als Einzelgeräte bekannt sind. Gerade aber in der medizinischen Trainingstherapie ist es oft erforderlich, die Wirkungen und Vorteile verschiedener Trainingsgeräte zur optimalen Behandlung zu kombinieren. Gemäß dem Stand der Technik ist dies nur möglich, indem die Trainingsgeräte aneinander gestellt werden. Dies bedeutet aufgrund deren Gewichts, insbesondere der gewichteführenden Zugvorrichtung, einen hohen Zeit- und Arbeitsaufwand.

### Darstellung der Erfindung

Aufgabe der Erfindung ist es, ein Trainingsgerät, insbesondere zur Stärkung der Rückenmuskulatur, bereitzustellen, das möglichst kompakt ausgebildet ist und ohne zusätzlichen Arbeitsaufwand betreibbar ist.

Zur Lösung dieser Aufgabe dienen die Merkmale des unabhängigen Anspruches.

Vorteilhafte Ausgestaltungen sind in den Unteransprüchen beschrieben.

Das erfindungsgemäße Trainingsgerät ermöglicht durch die Kombination einer Liege- und Sitzvorrichtung und einer Zugvorrichtung zu einem einheitlichen Gerät, daß kein ständiger Transport der Liege- und Sitzvorrichtung zu der Zugvorrichtung bzw. umgekehrt durchgeführt werden muß. Vorteilhafterweise sind die Liege- und Sitzvorrichtung und die Zugvorrichtung in einem Tragerahmen angeordnet, so daß das Trainingsgerät insgesamt eine kompakte Bauweise aufweist.

In einer vorteilhaften Ausgestaltung der Erfindung ist die Liege- und Sitzvorrichtung an dem der Zugvorrichtung abgewandten Ende gewinkelt und höhenverstellbar. Dadurch ist gewährleistet, daß die Liege- und Sitzvorrichtung in optimaler Weise an den Körperbau des jeweiligen Benutzers angepaßt werden kann.

In einer weiteren vorteilhaften Ausgestaltung sind am Tragerahmen des erfindungsgemäßen Trainingsgerätes erste Umlenkrollen unterhalb der Liege- und Sitzvorrichtung geführt und verstellbar angeordnet. Dadurch ist die unterschiedliche Führung eines Zugseils in den Umlenkrollen gewährleistet, wodurch unterschiedlichste Zugbeanspruchungen eingestellt werden können.

### Kurze Beschreibung der Zeichnungen

Im folgenden wird eine bevorzugte Ausführungsform des erfindungsgemäßen Trainingsgerätes anhand der beigefügten Zeichnungen beispielhaft näher erläutert.

Darin zeigen:
- Fig. 1:: eine schematische, teilweise geschnittene perspektivische Ansicht des erfindungsgemäßen Trainingsgerätes und
- Figuren 2-4:: eine schematische Darstellung der Anwendungsmöglichkeiten des erfindungsgemäßen Trainingsgerätes.

Ein in Figur 1 in einer schematischen, perspektivischen Ansicht dargestelltes Trainingsgerät, insbesondere zur Stärkung der Rückenmuskulatur 10 umfaßt eine Liege- und Sitzvorrichtung 12 und eine Zugvorrichtung 14, wobei die Liege- und Sitzvorrichtung 12 und die Zugvorrichtung 14 in einem Tragerahmen 16 angeordnet sind. Die Liege- und Sitzvorrichtung 12 ist stufenbrettartig ausgebildet, wobei sie an dem der Zugvorrichtung 14 abgewandten Ende 18 abgewinkelt und höhenverstellbar ist. Die Liege- und Stützvorrichtung 12 ist über Stützverbindungen 40 mit dem Tragerahmen 16 fest verbunden. Der Tragerahmen 16 weist mehrere Umlenkrollen 20, 24, 26, 28 zur Führung eines Zugseils 30 auf. An einem Ende des Zugseils 30 ist eine Gewichtauflage 32 befestigt, das entgegengesetzte Ende des Zugseiles 30 ist als Handschlaufe 34 ausgebildet. Die Gewichtauflage 32 dient zur Aufnahme von Gewichten 36, die eine oder mehrere Öffnungen aufweisen, welche zur Führung der Gewichte an Führungsstangen 38 dienen. Die ersten Umlenkrollen 20 sind unterhalb der Liege- und

Sitzvorrichtung verstellbar am Tragerahmen 16 angeordnet und werden mittels eines Schlittens 22 am Tragerahmen 16 geführt. Der Schlitten 22 ist feststellbar.

Die Figuren 2-4 stellen schematisch die unterschiedlichen Anwendungsmöglichkeiten des erfindungsgemäßen Trainingsgerätes 10 dar. Figur 2 zeigt eine Führung des Zugseils 30 über die Umlenkrollen 28, 26 und 24, wobei auf die Umlenkrolle 20 verzichtet wird. Durch die Führung des Zugseils 30 nur über drei Umlenkrollen 24, 26, 28 erhöht sich die Zugbelastung durch die Gewichte 36. Die Figuren 3 und 4 zeigen dagegen eine Seilführung des Zugseils 30 über vier Umlenkrollen 20, 24, 26, 28. Man erkennt, daß durch die Verschiebbarkeit der Rolle 20 mittels des Schlittens 22 am Tragerahmen 16 unterschiedliche Beanspruchungsmuster entstehen. Dadurch ist gewährleistet, daß das erfindungsgemäße Trainingsgerät 10 für unterschiedliche Übungsvarianten, die sich den unterschiedlichen Belastungsanforderungen anpassen können, verwendet werden kann.

## Patentansprüche

1. Trainingsgerät, insbesondere zum Stärken der Rückenmuskulatur eines Trainierenden, mit
a) einer Liege (12), die drei im wesentlichen eine Stufe bildende Abschnitte aufweist, nämlich einen ersten zur Auflage des Oberkörpers, einen zweiten zur Auflage der Oberschenkel und einen dritten zur Auflage der Unterschenkel und
b) einer gewichteführenden Zugvorrichtung (14) mit einem ersten Zugseil (30),
dadurch gekennzeichnet, daß
c) die Liege (12) und die Zugvorrichtung (14) in einem gemeinsamen Tragerahmen (16) zu einem einheitlichen Gerät zusammengefaßt sind,
d) der Abstand zwischen dem ersten und dem dritten Stufenabschnitt den jeweiligen Körpermaßen des Trainierenden anpaßbar ist und
e) zwei erste Umlenkrollen (20), jeweils zum Führen des ersten bzw. eines zweiten Zugseil (30), soweit unterhalb der Liege (12) am Tragerahmen (16) horizontal verstellbar angeordnet sind, daß der Trainierende bäuchlings auf der Liege (12) liegend mit herunterhängenden Armen je ein freies Zugseilende ergreifen und je nach horizontaler Position der ersten Umlenkrollen (20) unterschiedliche Zug-Übungsvarianten durchführen kann.

2. Trainingsgerät nach Anspruch 1, dadurch gekennzeichnet, daß die Liege (12) an dem der Zugvorrichtung (14) abgewandten Ende (18) höhenverstellbar ist.

3. Trainingsgerät nach Anspruch 1 oder 2, gekennzeichnet durch mehrere Umlenkrollen (20, 24, 26, 28) zur Führung des ersten bzw. zweiten Zugseils (30), an deren jeweils einem Ende eine Gewichtsauflage (32) befestigt ist und deren jeweils anderes Ende als Handschlaufe (34) ausgebildet ist.

4. Trainingsgerät nach einem der vorstehenden Ansprüche, dadurch gekennzeichnet, daß die ersten Umlenkrollen (20) jeweils mittels eines Schlittens (22) geführt und feststellbar sind.

## Claims

1. Training device, especially for strengthening the muscles of the back of a person training having
a) a reclining bench (12) which has three sections essentially forming a step, that is to say a first one for the upper body to rest on, a second one for supporting the thighs and a third for supporting the lower legs and
b) a pulling device (14) guiding weights having a first traction cord (30),
characterised in that
c) the reclining bench (12) and the pulling device (14) are combined in a common support frame (16) to form an integrated device,
d) the distance between the first and the third section of the step can be adapted to the respective physical dimensions of the person training and
e) two first guide pulleys (20), each for guiding the first or a second traction cord (30) are arranged in horizontally displaceable manner on the support frame (16) far enough beneath the reclining bench (12) for the person training lying on the reclining bench (12) in a prone face-down position with arms hanging down to grasp a free end of each traction cord and depending on the horizontal position of the first guide pulleys (20) can perform differing variants of traction exercises.

2. Training device according to Claim 1, characterised in that the reclining bench (12) is height-adjustable at the end (18) facing away from the pulling device (14).

3. Training device according to Claim 1 or 2, characterised by several guide pulleys (20, 24, 26, 28) for guiding the first or second traction cord (30) each of which is fastened to a weight support (32) at one end and the other end of each is constructed as a hand grip (34).

4. Training device according to one of the preceding claims, characterised in that the first guide pulleys (20) are each guided and can be fixed by means of a slide (22).

## Revendications

1. Appareil d'entraînement physique, notamment pour renforcer la musculature du dos d'une personne s'entraînant, comprenant :
a) un banc de musculation (12) qui comprend trois parties constituant essentiellement un niveau, à savoir une première partie pour l'appui du haut du corps, une deuxième partie pour l'appui des cuisses et une troisième partie pour l'appui des jambes, et
b) un dispositif de traction (14) déplaçant des poids, doté d'un premier câble de traction (30),
caractérisé
c) en ce que le banc de musculation (12) et le dispositif de traction (14) sont groupés dans un bâti porteur commun (16) pour former un seul appareil,
d) en ce que la distance entre la première partie et la troisième partie constituant à chaque fois un niveau est adaptable aux dimensions corporelles respectives de la personne s entraînant, et
e) en ce que deux premières poulies de renvoi (20), servant respectivement à guider le premier ou le second câble de traction (30), sont disposées au-dessous du banc de musculation (12) en étant réglables horizontalement sur le bâti porteur (16), de façon telle que la personne s entraînant, se trouvant allongée à plat ventre sur le banc de musculation (12), les bras pendant vers le bas, peut saisir à chaque fois une extrémité libre du câble de traction et, en fonction de la position horizontale des premières poulies de renvoi (20), ladite personne s'entraînant peut effectuer différentes variantes d'exercices de traction.

2. Appareil d'entraînement physique selon la revendication 1, caractérisé en ce que le banc de musculation (12) est réglable en hauteur au niveau de l'extrémité (18) placée à l'opposé du dispositif de traction (14).

3. Appareil d'entraînement physique selon la revendication 1 ou 2, caractérisé par plusieurs poulies de renvoi (20, 24, 26, 28) pour guider le premier ou le second câble de traction (30) au niveau de l'extrémité duquel est fixé à chaque fois un élément support (32) des poids et dont l'autre extrémité est configurée à chaque fois comme une boucle de maintien (34) de la main.

4. Appareil d'entraînement physique selon l'une quelconque des revendications précédentes, caractérisé en ce que les premières poulies de renvoi (20) sont respectivement guidées au moyen d'un chariot (22), lesdites poulies de renvoi pouvant être verrouillées.
